# EUROPÄISCHE PATENTSCHRIFT

(11) **EP 1 721 064 B1**
(45) Veröffentlichungstag und Bekanntmachung des Hinweises auf die Patenterteilung: **02.06.2010**
(21) Anmeldenummer: 05715035.1
(22) Anmeldetag: 28.02.2005
(51) Int. Cl.: F01D 11/12

(54) **RINGSTRUKTUR IN METALLBAUWEISE MIT EINLAUFBELAG**
RING STRUCTURE WITH A METAL DESIGN HAVING A RUN-IN LINING
STRUCTURE ANNULAIRE EN CONSTRUCTION METALLIQUE AVEC GARNITURE D'ADMISSION

(30) Priorität: 03.03.2004 DE 102004010236
(43) Veröffentlichungstag der Anmeldung: 15.11.2006
(73) Patentinhaber: MTU Aero Engines GmbH, 80995 München (DE)
(72) Erfinder: DÄUBLER, Manfred, A., 85221 Dachau (DE); HAIN, Ulrike, 8682 Hönigsberg (AT); HUMHAUSER, Werner, 85368 Moosburg (DE)
(86) Internationale Anmeldenummer: PCT/DE2005/000333
(87) Internationale Veröffentlichungsnummer: WO 2005/085600

(56) Entgegenhaltungen:
- DE-A1- 1 551 183
- DE-A1- 10 020 673
- DE-A1- 19 828 065
- US-A- 3 867 061
- US-A- 4 135 851

## Beschreibung

Die Erfindung betrifft eine Ringstruktur in Metallbauweise nach dem Oberbegriff des Patentanspruchs 1.

Für die strömungstechnischen Eigenschaften von axial durchströmten Verdichter- und Turbinenstufen ist es wichtig, dass der Radialspalt zwischen den Laufschaufelspitzen und der äußeren Strömungskanalswand möglichst klein und möglichst konstant gehalten wird. Dafür sollte die Wandstruktur zunächst ausreichend formstabil und geometrisch genau sein. Thermische und mechanische Einflüsse sollten die Geometrie möglichst wenig verändern. Mit dem zumeist heißen Arbeitsgas sollte im Wesentlichen nur die Innenseite der Struktur beaufschlagt sein, Leckageverluste durch die Struktur sind zu minimieren. Im stationären Betrieb ist es vorteilhaft, wenn die insbesondere thermisch induzierte Maßänderung der Wandstruktur zeitlich und größenmäßig an diejenigen des beschaufelten Rotors angeglichen sind. Da sich mechanische Kontakte zwischen den Schaufelspitzen und der Wandstruktur unter besonderen Belastungen kaum vermeiden lassen, sollte die Innenseite der Wandstruktur zumindest schaufelspitzenseitig verformbar bzw. nachgiebig bzw. einlauffähig ausgebildet sein.

Die DE 100 20 673 C2 offenbart eine Ringstruktur in Metallbauweise für den Laufschaufelbereich von axial durchströmten Verdichter- und Turbinenstufen. Die dort offenbarte Ringstruktur verfügt über eine kreisringförmige Außenwand, die als geschlossene, mechanisch stabile Gehäusewand der Verdichter- oder Turbinenstufe ausgebildet ist. Weiterhin umfasst die dort offenbarte Ringstruktur eine kreisringförmig ausgebildete Innenwand sowie eine als Hohlkammerstruktur ausgebildete Verbindungsstruktur, wobei die als Hohlkammerstruktur ausgebildete Verbindungsstruktur sandwichartig zwischen der Außenwand und der Innenwand positioniert ist. Die als Hohlkammerstruktur ausgebildete Verbindungsstruktur ist einerseits mit der Außenwand und andererseits mit der Innenwand verbunden. Die Ringraumstruktur gemäß DE 100 20 673 C2 verfügt über eine Innenwand, die über ihren Umfang mehrfach durch axial oder vorwiegend axial verlaufende Dehnfugen unterbrochen ist. Eine derart durch Dehnfugen segmentierte Innenwand verfügt über den Nachteil, dass sich Strömungsverluste einstellen können. Weiterhin erhöht sich durch eine derart segmentierte Innenwand die Komplexität der Ringstruktur und damit der Montage- sowie Fertigungsaufwand. Außerdem können an den Kanten der Dehnfugen im Betrieb Abplatzungen, Auswaschungen oder Erosionsbeschädigungen auftreten, wodurch die Strömungsverluste abermals zunehmen.

Die DE 198 28 065 A1 betrifft eine Wabenstruktur-Dichtung, insbesondere für eine Gasturbine, mit einer Grundplatte, einem luftevakuierten Wabenstruktur-Abschnitt (2), einer Zwischenplatte (3) und einem Anstreif-Abschnitt (4). Gemäß Beschreibung (Spalte 2, Zeile 55) kann der Anstreif-Abschnitt (4), d.h. der Einlaufbelag, u.a. als Metalfilz ausgeführt sein. Die Zwischenplatte (3) dient zur Abdichtung des evakuierten Wabenstruktur-Abschnitts (2).d.h. der Hohlkammerstruktur, und bildet einen Träger für den Anstreif-Abschnitt (4), z.B. für den Metallfilz.

Hiervon ausgehend liegt der vorliegenden Erfindung die Aufgabe zu Grunde eine Ringstruktur in Metallbauweise zu schaffen, die eine verreinfachte Bauweise aufweist. Diese Aufgabe wird durch eine Ringstruktur in Metallbauweise gemäß Patentanspruch 1 gelöst. Erfindungsgemäß ist die Innenwand als geschlossene und mechanisch stabile Struktur aus einem Metallgewebe und/oder einem Metallfilz ausgebildet.

Durch die geschlossene Struktur der Innenwand können Strömungsverluste minimiert werden. Weiterhin ergibt sich gegenüber der aus dem Stand der Technik bekannten segmentierten Bauweise eine einfachere Bauweise für die erfindungsgemäße Ringstruktur. Durch die Verwendung eines Metallgewebes bzw. eines Metallfilzes für die geschlossene Innenwand kann einerseits eine hohe mechanische Stabilität erzielt werden, andererseits führen Umfangsdehnungen jedoch nicht zu Ausbildung von Rissen in der Innenwand. Das Metallgewebe bzw. der Metallfilz kann nämlich thermisch erzeugte Dehnungen ohne Rissbildung aufnehmen.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: eine erfindungsgemäße Ringstruktur in Metallbauweise nach einem ersten Ausführungsbeispiel der Erfindung in schematisierter Seitenansicht;
- Fig. 2: das Detail II der Ringstruktur gemäß Fig. 1;
- Fig. 3: eine erfindungsgemäße Ringstruktur in Metallbauweise nach einem zweiten Ausführungsbeispiel der Erfindung in schematisierter Seitenansicht;
- Fig. 4: das Detail IV der Ringstruktur gemäß Fig. 3;
- Fig. 5: eine erfindungsgemäße Ringstruktur in Metallbauweise nach einem dritten Ausführungsbeispiel der Erfindung in schematisierter Seitenansicht; und

- Fig. 6: das Detail VI der Ringstruktur gemäß Fig. 5.

Nachfolgend wird die hier vorliegende Erfindung unter Bezugnahme auf Fig. 1 bis 6 in größerem Detail beschrieben.

Fig. 1 und 2 zeigen ein erstes Ausführungsbeispiel einer erfindungsgemäßen Ringstruktur 10, wobei Fig. 2 das Detail II der Fig. 1 in vergrößertem Maßstab zeigt.

Die Ringstruktur 10 des Ausführungsbeispiels der Fig. 1 und 2 umfasst eine kreisförmige Außenwand 11, eine kreisförmige Innenwand 12 sowie eine zwischen der Außenwand 11 und der Innenwand 12 sandwichartig positionierte Verbindungsstruktur 13. Die Außenwand 11 ist als eine geschlossene, mechanisch stabile Gehäusewand einer Verdichterstufe oder Turbinenstufe einer Gasturbine, insbesondere eines Flugtriebwerks, ausgebildet. Die zwischen der Außenwand 11 und der Innenwand 12 positionierte Verbindungsstruktur 13 ist als eine Hohlkammerstruktur ausgebildet. Die Hohlkammerstruktur 13 kann dabei in einer Schnittrichtung parallel zur Innenwand bzw. Außenwand der Ringstruktur 10 im Querschnitt sechseckförmige, rechteckige oder auch runde Kammern aufweisen. Bei im Querschnitt sechseckigen Kammern spricht man von einer sogenannten Honigwabenstruktur.

Im Sinne der hier vorliegenden Erfindung ist die Innenwand 12 als eine geschlossene und mechanisch stabile Struktur ausgebildet. Die Innenwand 12 dient einerseits der mechanischen Stabilisierung der Ringstruktur 10 und andererseits als Einlaufbelag für nicht-gezeigte Laufschaufelspitzen rotierender Laufschaufeln. Die im Sinne der hier vorliegenden Erfindung als in sich geschlossene Struktur ausgebildete Innenwand 12 ist aus einem Metallgewebe und/oder einem Metallfilz ausgebildet. Bei einem Metallgewebe handelt es sich um eine Struktur, in welcher metallische Fasern bzw. Fäden systematisch strukturiert verlaufen. Bei einem Metallfilz hingegen handelt es sich um eine Struktur, in welcher metallische Fasern zufällig bzw. stochastisch verteilt ausgerichtet sind. Unter dem Begriff Metallgewebe soll auch ein Gewirk aus Metallfasern verstanden werden.

Durch die Verwendung einer in sich geschlossenen Struktur aus Metallgewebe und/oder Metallfilz als Innenwand 12 werden Spalte oder Fugen innerhalb der Innenwand 12 vermieden. Dadurch können Strömungsverluste minimiert werden. Das Metallgewebe bzw. der Metallfilz können thermisch erzeugte Dehnungen ohne die Gefahr von Rissbildungen aufnehmen. Dadurch wird es möglich auf Dehnfugen innerhalb der Innenwand 12 zu verzichten.

Die als geschlossene Struktur ausgebildete Innenwand 12 verfügt dadurch über eine einfache Bauweise.

Die sandwichartige Struktur aus Außenwand 11, Innenwand 12 sowie Verbindungsstruktur 13 ist fest miteinander verbunden. So ist die Verbindungsstruktur 13 einerseits am radial außenliegenden Ende mit der Außenwand 11 und andererseits am radial innenliegenden Ende mit der Innenwand 12 fest verbunden. So kann die Verbindungsstruktur 13 mit der Innenwand 12 sowie der Außenwand 11 verlötet sein. Weiterhin ist es möglich, die Verbindungsstruktur 13 mit der Innenwand 12 und der Außenwand 11 zum Beispiel durch sogenanntes Oberflächendiffusionsschweißen bzw. durch Sintern miteinander zu verbinden. Die Außenwand 11, die Innenwand 12 sowie die Verbindungsstruktur 13 sind demnach zu einer Gesamtstruktur, nämlich zu der erfindungsgemäßen Ringstruktur 10, fest miteinander verbunden.

Wie bereits erwähnt, dient die Innenwand 12 einerseits der mechanischen Stabilisierung der erfindungsgemäßen Ringstruktur 10 sowie andererseits als Einlaufbelag. In diesem Zusammenhang sei darauf hingewiesen, dass die Innenwand 12 bzw. das Metallgewebe und/oder der Metallfilz der Innenwand 12 aus einem bei hohen Temperaturen oxidationsbeständigen Werkstoff hergestellt ist. So kann das Metallgewebe bzw. der Metallfilz zum Beispiel aus einer Metalllegierung auf Basis eines Nickelwerkstoffs, Eisenwerkstoffs oder auch Kobaltwerkstoffs hergestellt sein.

Das Metallgewebe bzw. der Metallfilz wird unter Bildung mindestens einer Stoßstelle zu der kreisringförmigen Innenwand 12 miteinander verbunden. So zeigen Fig. 1 und 2 eine Stossstelle 14 von zwei einander berührenden Kanten des Metallgewebes bzw. Metallfilzes zur Bereitstellung der Innenwand 12. Im Ausführungsbeispiel der Fig. 2 verlaufen die Kanten der Stoßstelle 14 in radialer Richtung, sodass die beiden Kanten sich im Bereich der Stossstelle 14 zwar einander berühren, jedoch keine Überlappung derselben erfolgt.

Fig. 3 bis 6 zeigen zwei weitere Ausführungsbeispiele erfindungsgemäßer Ringstrukturen 15 und 16. Die Ausführungsbeispiele der Fig. 3 bis 6 unterscheiden sich vom Ausführungsbeispiel der Fig. 1 und 2 lediglich durch die Ausbildung der Stoßstelle im Bereich der Innenwand 12. Hinsichtlich der sonstigen Details stimmen die Ausführungsbeispiele überein, sodass zur Vermeidung unnötiger Wiederholungen für gleiche Baugruppen gleiche Bezugsziffern verwendet werden.

Beim Ausführungsbeispiel der Fig. 3 und 4 ist eine Stoßstelle 17 gezeigt, die schräg zur Radialrichtung verläuft, sich also einerseits in Radialrichtung und andererseits in Umfangsrichtung der Ringstruktur 15 erstreckt. Bei einer derart ausgebildeten Stossstelle 17 erfolgt eine Überlappung der entsprechenden Kanten ohne Materialaufdickung.

Fig. 5 und 6 zeigen ein Ausführungsbeispiel einer erfindungsgemäßen Ringstruktur 16, bei der eine Stossstelle 18 im Bereich der Innenwand 12 vorhanden ist, bei welcher aneinanderstoßende Kanten unter Ausbildung einer Materialaufdickung 19 einander überlappen. Wie Fig. 5 und 6 entnommen werden kann, ist die Materialaufdickung 19 dabei nach radial außen gerichtet, die Materialaufdickung 19 erstreckt sich demnach in den Bereich der Verbindungsstruktur 13 hinein. Die Kammern der Verbindungsstruktur 13 können in dem Bereich, in welchem die Materialaufdickung 19 verläuft, entsprechend gekürzt werden.

Im Sinne der hier vorliegenden Erfindung wird eine metallische Ringstruktur vorgeschlagen, bei welcher die Innenwand geschlossen und weiterhin aus einem Metallgewebe und/oder einem Metallfilz hergestellt ist. Durch die geschlossene Struktur der Innenwand können Strömungsverluste minimiert werden. Durch die Verwendung des Metallgewebes bzw. Metallfilzes können thermische Dehnungen rissfrei abgefangen werden. Hierdurch ist eine deutlich einfachere Bauweise einer Ringstruktur möglich. Die Innenwand aus dem Metallfilz bzw. Metallgewebe dient weiterhin als Einlaufbelag.

## Patentansprüche

1. Ringstruktur in Metallbauweise für einen Laufschaufelbereich von axial durchströmten Verdichter- und Turbinenstufen, insbesondere in Gasturbinentriebwerken, mit einer kreisringförmigen Außenwand (11), mit einer kreisringförmigen sowie in geringerem radialem Abstand zu Laufschaufelspitzen stehenden Innenwand (12), und mit einer zwischen der Außenwand (11) und der Innenwand (12) angeordneten, als Hohlkammerstruktur ausgebildeten Verbindungsstruktur (13), wobei die Außenwand (11) als eine geschlossene, mechanisch stabile Gehäusewand der Verdichter- oder Turbinenstufe ausgebildet ist, wobei die als Hohlkammerstruktur ausgebildete Verbindungsstruktur (13) mit der Außenwand (11) und der Innenwand (12) verbunden ist, und wobei die Innenwand (12) einen Einlaufbelag für die Laufschaufelspitzen bildet,
**dadurch gekennzeichnet,**
**dass** die Innenwand (12)im Ganzen als geschlossene und mechanisch stabile Struktur aus einem Metallgewebe und/oder einem Metallfilz ausgeführt ist.

2. Ringstruktur nach Anspruch 1,
**dadurch gekennzeichnet,**
**dass** das Metallgewebe und/oder der Metallfilz aus einer bei hohen Temperaturen oxidationsbeständigen Metalllegierung gebildet ist, insbesondere aus einer Legierung auf Eisen-, Nickel- oder Kobaltbasis.

3. Ringstruktur nach Anspruch 1 oder 2,
**dadurch gekennzeichnet,**
**dass** das Metallgewebe und/oder der Metallfilz die in sich geschlossene, kreisringförmige Innenwand (12) bildet, wobei das Metallgewebe und/oder der Metallfilz unter Bildung mindestens einer Stoßstelle (14; 17; 18) zu der kreisringförmigen Innenwand (12) miteinander verbunden sind.

4. Ringstruktur nach Anspruch 3,
**dadurch gekennzeichnet,**
**dass** die oder jede Stoßstelle (17; 18) von jeweils zwei gegenüberliegenden Kanten gebildet wird, wobei die Kanten vorzugsweise einander überlappen.

5. Ringstruktur nach Anspruch 4,
**dadurch gekennzeichnet,**
**dass** die Kanten einander ohne Materialaufdickung überlappen.

6. Ringstruktur nach Anspruch 4,
**dadurch gekennzeichnet,**
**dass** die Kanten einander unter Ausbildung einer Materialaufdickung (19) überlappen, wobei die Materialaufdickung (19) nach radial außen in Richtung auf die als Hohlkammerstruktur ausgebildete Verbindungsstruktur (13) gerichtet ist.

7. Ringstruktur nach einem oder mehreren der Ansprüche 1 bis 6,
**dadurch gekennzeichnet,**
**dass** die aus dem Metallgewebe und/oder dem Metallfilz gebildete Innenwand (12) mit der als Hohlkammerstruktur ausgebildeten Verbindungsstruktur (13) durch Sintern bzw. durch Oberflächendiffusionsverschweißen fest verbunden ist.

8. Ringstruktur nach Anspruch 7,
**dadurch gekennzeichnet,**
**dass** die als Hohlkammerstruktur ausgebildete Verbindungsstruktur (13) mit der Außenwand (11) durch Sintern bzw. durch Oberflächendiffusionsverschweißen fest verbunden ist.

9. Ringstruktur nach einem oder mehreren der Ansprüche 1 bis 8,
**dadurch gekennzeichnet,**
**dass** die aus dem Metallgewebe und/oder dem Metallfilz gebildete Innenwand (12) mit der als Hohlkammerstruktur ausgebildeten Verbindungsstruktur (13) durch Löten fest verbunden ist.

10. Ringstruktur nach Anspruch 9,
**dadurch gekennzeichnet,**
**dass** die als Hohlkammerstruktur ausgebildete Verbindungsstruktur (13) mit der Außenwand (11) durch Löten fest verbunden ist.

## Claims

1. A ring structure of metal construction for a rotor-blade region of compressor- and turbine-stages through which there is axial flow, in particular in gas-turbine engines, having an outer wall (11) that is circular-ring-shaped, having an inner wall (12) that is circular-ring-shaped and also at a short radial distance from rotor-blade tips, and having a connecting structure (13) arranged between the outer wall (11) and the inner wall (12) and formed as a hollow-chamber structure, wherein the outer wall (11) is formed as a closed, mechanically stable housing wall of the compressor- or turbine-stage, wherein the connecting structure (13) that is formed as a hollow-chamber structure is connected to the outer wall (11) and the inner wall (12), and wherein the inner wall (12) constitutes a run-in lining for the rotor-blade tips,
**characterised in that**
the inner wall (12) as a whole is realized as a closed and mechanically stable structure made from a metal gauze and/or a metal felt.

2. A ring structure according to claim 1,
**characterised in that**
the metal gauze and/or the metal felt is formed from a metal alloy that is oxidation-resistant at high temperatures, in particular from an iron-, nickel- or cobalt-based alloy.

3. A ring structure according to claim 1 or 2,
**characterised in that**
the metal gauze and/or the metal felt forms the self-contained, circular-ring-shaped inner wall (12), wherein the metal gauze and/or the metal felt are connected together with the formation of at least one junction point (14; 17; 18) to form the circular-ring-shaped inner wall (12).

4. A ring structure according to claim 3,
**characterised in that**
the or each junction point (17; 18) is formed by in each case two opposing edges, with the edges preferably overlapping each other.

5. A ring structure according to claim 4,
**characterised in that**
the edges overlap each other without material thickening.

6. A ring structure according to claim 4,
**characterised in that**
the edges overlap each other with the formation of a material thickening (19), wherein the material thickening (19) is directed radially outwards in the direction of the connecting structure (13) that is formed as a hollow-chamber structure.

7. A ring structure according to one or more of claims 1 to 6,
**characterised in that**
the inner wall (12) that is formed from the metal gauze and/or the metal felt is fixedly connected to the connecting structure (13), formed as a hollow-chamber structure, by sintering or by surface-diffusion welding.

8. A ring structure according to claim 7,
**characterised in that**
the connecting structure (13) that is formed as a hollow-chamber structure is fixedly connected to the outer wall (11) by sintering or by surface-diffusion welding.

9. A ring structure according to one or more of claims 1 to 8,
**characterised in that**
the inner wall (12) that is formed from the metal gauze and/or the metal felt is fixedly connected to the connecting structure (13), formed as a hollow-chamber structure, by soldering.

10. A ring structure according to claim 9, **characterised in that**
the connecting structure (13) that is formed as a hollow-chamber structure is fixedly connected to the outer wall (11) by soldering.

## Revendications

1. Structure annulaire en construction métallique pour une zone d'aubes mobiles dans des étages de compresseur et de turbine, traversés dans la direction axiale, en particulier dans des turbines à gaz, comportant une paroi extérieure (11) annulaire, une paroi intérieure (12) annulaire et située à faible distance radiale des pointes des aubes mobiles, et comportant une structure de liaison (13), réalisée sous forme de structure à chambres creuses, disposée entre la paroi extérieure (11) et la paroi intérieure (12), ladite paroi extérieure (11) étant réalisée sous la forme d'une paroi fermée, mécaniquement stable de l'étage du compresseur ou de la turbine, la structure de liaison (13), réalisée sous forme de structure à chambres creuses, étant reliée à la paroi extérieure (11) et à la paroi intérieure (12), et ladite paroi intérieure (12) formant une garniture d'admission pour les pointes des aubes mobiles, **caractérisée en ce que** la paroi intérieure (12) est réalisée en totalité sous forme de structure fermée et mécaniquement stable en textile métallique et/ou en feutre métallique.

2. Structure annulaire selon la revendication 1, **caractérisée en ce que** le textile métallique et/ ou le feutre métallique sont formés par un alliage métallique résistant à l'oxydation sous des températures élevées, en particulier un alliage à base de fer, de nickel ou de cobalt.

3. Structure annulaire selon la revendication 1 ou 2, **caractérisée en ce que** le textile métallique et/ou le feutre métallique forment la paroi intérieure (12) annulaire, fermée en soi, ledit textile métallique et/ou ledit feutre métallique étant réunis en formant au moins une zone de joint (14 ; 17 ; 18) dans la paroi intérieure (12).

4. Structure annulaire selon la revendication 3, **caractérisée en ce que** la ou chaque zone de joint (17 ; 18) est formée par respectivement deux bords face à face, lesdits bords se chevauchant de préférence.

5. Structure annulaire selon la revendication 4, **caractérisée en ce que** les bords se chevauchent l'un l'autre sans former un épaississement de matière.

6. Structure annulaire selon la revendication 4, **caractérisée en ce que** les bords se chevauchent l'un l'autre en formant un épaississement de matière (19), ledit épaississement de matière (19) étant orienté radialement vers l'extérieur en direction de la structure de liaison (13) réalisée sous forme de structure à chambres creuses.

7. Structure annulaire selon l'une quelconque des revendications 1 à 6, **caractérisée en ce que** la paroi intérieure (12), réalisée dans le textile métallique et/ou le feutre métallique est assemblée de manière fixe, par frittage ou soudage par diffusion superficielle, à la structure de liaison (13), réalisée sous forme de structure à chambres creuses.

8. Structure annulaire selon la revendication 7, **caractérisée en ce que** la structure de liaison (13), réalisée sous forme de structure à chambres creuses est assemblée de manière fixe, par frittage ou soudage par diffusion superficielle, à la paroi extérieure (11).

9. Structure annulaire selon l'une quelconque des revendications 1 à 8, **caractérisée en ce que** la paroi intérieure (12), réalisée dans le textile métallique et/ou le feutre métallique est assemblée de manière fixe par brasage à la structure de liaison (13), réalisée sous forme de structure à chambres creuses.

10. Structure annulaire selon la revendication 9, **caractérisée en ce que** la structure de liaison (13), réalisée sous forme de structure à chambres creuses est assemblée de manière fixe par brasage à la paroi extérieure (11).
